# EUROPÄISCHE PATENTSCHRIFT

(11) **EP 1 132 794 B1**
(45) Veröffentlichungstag und Bekanntmachung des Hinweises auf die Patenterteilung: **26.05.2004**
(21) Anmeldenummer: 01890066.2
(22) Anmeldetag: 07.03.2001
(51) Int. Cl.: G05F 3/22

(54) **Verfahren zur Gewinnung einer temperaturunabhängigen Spannungsreferenz sowie Schaltungsanordnung zur Gewinnung einer derartigen Spannungsreferenz**
Method to derive a temperature independent voltage reference and a circuit to derive such a voltage reference
Methode d'obtention d'une référence de tension en dépendance de temperature et une circuit d'en obtenir

(30) Priorität: 10.03.2000 AT 4042000
(43) Veröffentlichungstag der Anmeldung: 12.09.2001
(73) Patentinhaber: AUSTRIA MIKRO SYSTEME INTERNATIONAL AKTIENGESELLSCHAFT, A-8141 Unterpremstätten (AT)
(72) Erfinder: Forsyth, Richard, 8010 Graz (AT)
(74) Vertreter: Epping Hermann & Fischer

(56) Entgegenhaltungen:
- US-A- 4 990 846
- US-A- 5 351 010
- US-A- 5 936 391
- PATENT ABSTRACTS OF JAPAN vol. 014, no. 332 (P-1077), 17. Juli 1990 (1990-07-17) & JP 02 112007 A (NEC CORP), 24. April 1990 (1990-04-24)

## Beschreibung

Die Erfindung bezieht sich auf ein Verfahren zur Gewinnung einer temperaturunabhängigen Spannungsreferenz mit einer Bandabstands-Referenzschaltung unter Verwendung wenigstens eines Bipolartransistors und einer Spannungsquelle sowie auf eine Schaltungsanordnung zur Gewinnung einer temperaturunabhängigen Spannungsreferenz.

Beim Einsatz von Bipolartransistoren sowie elektronischen Bauteilen, wie beispielsweise Analog-Digital-Wandlern, sind bekannte Temperaturabhängigkeiten der Transistorparameter bzw. der Schaltung zu berücksichtigen, wenn eine temperaturunabhängige Spannungsreferenz geschaffen werden soll. Insbesondere sind die Kennlinien eines Bipolartransistors stark temperaturabhängig, wobei der temperaturabhängige Zusammenhang zwischen dem Kollektorstrom I_{C} und der Basisemitterspannung U_{BE} von besonderer Wichtigkeit ist. Die Abhängigkeit von U_{BE} von der Temperatur T ergibt sich aus der nachfolgenden Gleichung:${\text{I}}_{\text{C}} {\text{= I}}_{\text{S}} \text{e} \frac{{\text{q U}}_{\text{BE}}}{\text{kT}}$

Ursache für diese Temperaturabhängigkeit von I_{C} ist die Temperaturabhängigkeit des Sperrstroms I_{S} und der Temperaturspannung U_{T} = $\frac{\text{kT}}{\text{q}}$ , wobei unter Berücksichtigung der Temperaturabhängigkeit des Sperrstromes${\text{I}}_{\text{S}} \text{= A e} \frac{{\text{-qU}}_{\text{G}}}{\text{kT}} {\text{T}}^{\text{x}}$ die nachfolgende Beziehung${\text{I}}_{\text{C}} \text{= A e} \frac{{\text{-U}}_{\text{G}} \text{q}}{\text{kT}} \text{+} \frac{{\text{U}}_{\text{BE}} \text{q}}{\text{kT}} {\text{T}}^{\text{x}}$ in welcher k die Boltzmannkonstante (1,38 x 10⁻²³ VAs/K), q die Elementarladung = 1,602 x 10⁻¹⁹ As, U_{G} ≈ 1,12 V die Bandabstandsspannung (gap voltage) von Silizium, T die Temperatur, x eine empirische Konstante und A einen Proportionalitätsfaktor bedeuten, gilt. Die Temperaturabhängigkeit von U_{G} wird bei den bekannten Schaltungsanordnungen in der Regel vernachlässigt.

Aus diesen Beziehungen ergibt sich bei den meisten Bipolartransistoren bei einer Temperaturerhöhung um 11° K ein Anstieg von I_{C} auf den doppelten Wert. In Schaltungen zur Erzielung von Spannungsreferenzen ist es bereits bekannt, im Prinzip die Basisemitterspannung eines Bipolartransistors als Spannungsreferenz einzusetzen. Zur Kompensation der bekannten hohen Temperaturabhängigkeit wird bei derartigen bekannten, analogen Schaltungen eine Spannung mit einem symmetrisch gleichen positiven Temperaturkoeffizienten addiert, wobei diese Spannung mit einem zweiten Transistor erzeugt wird. Die bekannten Bandabstands-Referenzschaltungen zur Erzielung einer Spannungsreferenz setzen daher in aller Regel zwei in ihrer Charakteristik ausgesuchte Transistoren voraus, wobei die Auswahl mit geringeren Toleranzen erfolgen muß. Derartige Bandabstands-Referenzschaltungen sind beispielsweise aus der US 4,990,846 und der US 5,936,391 bekannt geworden. Weitere Schaltungen zur Erzeugung einer Spannungsreferenz sind beispielsweise der US 5,351,010 und der JP 02112007 A zu entnehmen.

Die Erfindung zielt nun darauf ab, ein Verfahren der eingangs genannten Art zu schaffen, bei welchem lediglich ein Bipolartransistor zum Einsatz gelangt und daher die Auswahl eines auf die Charakteristik dieses Transistors abgestimmten zweiten Transistors entbehrlich ist. Weiters zielt die Erfindung darauf ab, die Temperaturabhängigkeit der Meßwerte weiter zu verringern und eine Temperaturkompensation mit wesentlich höherer Genauigkeit zu erzielen. Zur Lösung dieser Aufgabe besteht das erfindungsgemäße Verfahren im wesentlichen darin, daß lediglich ein Bipolartransistor mit seinem Emitter in Serie mit einem Widerstand geschaltet ist, daß wahlweise verschiedene Spannungen an die Serienschaltung angelegt werden, daß die Spannungen vor und nach dem Serienwiderstand abgegriffen und einem Analog-Digital-Wandler (ADC) zugeführt werden und daß der Verstärkungsfaktor des Analog-Digital-Wandlers aus den digitalisierten Meßwerten errechnet und zur Korrektur der Meßwerte eingesetzt wird. Dadurch, daß im Rahmen des erfindungsgemäßen Verfahrens ein Analog-Digital-Wandler zusätzlich zum Einsatz gelangt und in der Folge die Signale in digitaler Form verarbeitet werden, kommt die Temperaturabhängigkeit derartiger ADC-Schaltungen hinzu, welche kompensiert werden muss. Im Rahmen des erfindungsgemäßen Verfahrens wird daher aus einer Mehrzahl von Meßwerten der Verstärkungsfaktor des Analog-Digital-Wandlers für die jeweils herrschende Temperatur ermittelt und kann in entsprechender Form jeweils aktualisiert werden, sodaß tatsächlich korrigierte Meßwerte zur Verfügung stehen, welche sich durch eine höhere Präzision auszeichnen, als dies bei analogen Schaltungen möglich ist.

Gemäß einer bevorzugten Durchführung des erfindungsgemäßen Verfahrens wird so vorgegangen, daß zur Korrektur des Verstärkungsfaktors des ADC ein Meßwert für die Basis-Emitterspannung des Bipolartransistors und ein Meßwert für den Sperrstrom des Bipolartransistors aus dem Spannungsabfall am Widerstand erfaßt wird und daß durch Anwendung eines Rechenverfahrens die temperaturabhängigen Anteile der beiden Meßwerte eliminiert und ein für die jeweilige zum Meßzeitpunkt herrschende Temperatur gültiger Verstärkungsfaktor ermittelt wird.

Im Rahmen des erfindungsgemäßen Verfahrens wird zur Bestimmung des Verstärkungsfaktors so vorgegangen, daß der Verstärkungsfaktor mit$\text{S =} \frac{{\text{- 1 - lnI}}_{\text{x}} \text{+ x + ln A + xln} \frac{\text{q}}{{\text{dlnI}}_{\text{x}} \text{k}} \text{+ ln R}}{{\text{- 1 - dlnI}}_{\text{x}} {\text{U}}_{\text{G}} \text{+ x}}$ errechnet wird, worin lnIₓ den natürlichen Logarithmus des Meßwertes für den Kollektorstrom, x und A Konstante, R den Widerstandswert und U_{G} die Bandabstandsspannung (für Si ≈ 1,12 v) bedeuten. Da der Verstärkungsfaktor jeweils aus einer Mehrzahl von Meßwerten durch den nachfolgend noch näher erläuterten Algorithmus immer wieder neu errechnet wird, gelingt es im Rahmen des erfindungsgemäßen Verfahrens, wie es einer bevorzugten Weiterbildung entspricht, daß der Wert für S kontinuierlich oder in regelmäßigen Zeitabständen aktualisiert wird und zur Berechnung der tatsächlichen Referenzspannung sowie ggf. zur exakten Bestimmung von Prüfspannungen herangezogen wird.

Die erfindungsgemäße Schaltungsanordnung zur Gewinnung einer temperaturunabhängigen Spannungsreferenz kann besonders einfach ausgebildet sein und kommt mit einer geringen Anzahl von Bauteilen aus. Die Schaltungsanordnung ist im wesentlichen dadurch gekennzeichnet, daß sie einen Bipolartransistor und einen mit dem Transistor verbundenen Widerstand R in Serie geschaltet aufweist, daß an Abgriffen zu beiden Seiten des Widerstandes R über Schalter ein Analog-Digital-Wandler (ADC) zur Erzielung von digitalisierten Spannungsmeßwerten angeschlossen ist und daß die digitalen Signale des ADC einem Rechner zur Ermittlung des Verstärkungsfaktors zugeführt sind, aus welchem das korrigierte Spannungssignal digital auslesbar ist.

Der Schalter kann in besonders einfacher Weise als Multiplexer-Bauteil ausgebildet sein, dessen Eingänge von einem Steuersignal des Rechners geschaltet werden und Anschlüsse aufweisen, an welche zu messende Spannungen durch Betätigung des zugeordneten Schalters angelegt werden. Der Multiplexer überträgt somit je nach Schalterstellung die analogen Signale an den analogen Eingang des ADC. Prinzipiell kann die Schaltungsanordnung unter Verwendung von PNP- oder NPN-Transistoren aufgebaut werden. Im Falle von PNP-Transistoren ist der Emitter mit dem Widerstand verbunden, und der mit der Basis verbundene Kollektor an Masse gelegt, wobei die einstellbare Spannungsquelle am anderen Anschluß des Widerstandes angeschlossen ist.

Eine bevorzugte Verwendung der erfindungsgemäßen Schaltungsanordnung stellt die Verwendung in einem Digital-Voltmeter dar, wobei die prinzipielle Verfahrensweise ebenso wie die Schaltungsanordnung in keiner Weise auf derartige Digital-Voltmeter beschränkt ist.

Die Erfindung wird nachfolgend anhand des für die Berechnung des Verstärkungsfaktors ausgewählten Rechenalgorithmus und anhand eines Schaltungsbeispieles für ein Digital-Voltmeter näher erläutert.

Ausgehend von der grundsätzlichen Beziehung, welche die Abhängigkeit von U_{BE} von der Temperatur T in einem Bipolartransistor wiedergibt,${\text{I}}_{\text{C}} {\text{= I}}_{\text{S}} \text{e} \frac{{\text{q U}}_{\text{BE}}}{\text{kT}}$ wird nun weiters berücksichtigt, daß nicht nur der Kollektorstrom sondern auch der Sperrstrom I_{S} temperaturabhängig ist. Die Temperaturabhängigkeit des Sperrstroms folgt der Beziehung${\text{I}}_{\text{S}} \text{= A e} \frac{{\text{-qU}}_{\text{G}}}{\text{kT}} {\text{T}}^{\text{x}}$ wobei in diesen Beziehungen die bereits eingangs angeführten Bedeutungen gelten.

Durch Einsetzen der Bedeutung I_{S} gemäß der Gleichung (2) in die Gleichung (1) läßt sich die Beziehung${\text{I}}_{\text{C}} \text{= A e} \frac{{\text{-U}}_{\text{G}} \text{q}}{\text{kT}} \text{+} \frac{{\text{U}}_{\text{BE}} \text{q}}{\text{kT}} {\text{T}}^{\text{x}}$ erhalten.

Bei Verwendung eines Analog-Digital-Wandlers erfahren die analogen Meßwerte im ADC eine temperaturabhängige Verstärkung S, wodurch sich entsprechende Fehler ergeben würden, wenn eine Temperaturkompensation nicht erfolgt. Für die rechnerische Elimination derartiger Fehler wird zunächst U_{BE} durch Uₓ ersetzt, wodurch sich die Beziehung U_{BE} = $\frac{{\text{U}}_{\text{x}}}{\text{S}}$ ergibt und Uₓ die gemessene Spannung bedeutet, die es durch Anwendung des richtigen Verstärkungsfaktors zu korrigieren gilt. Ebenso kann I_{C} durch den tatsächlichen Meßwert Iₓ ersetzt werden, welcher als Spannungsabfall am Widerstand R gemessen wird und den gleichen Verstärkungsfaktor S aufweisen muß. Durch entsprechende Substitution ergibt sich die Beziehung${\text{I}}_{\text{C}} \text{=} \frac{{\text{e lnI}}_{\text{x}}}{\text{R S}}$ wobei in der Folge nach der Beziehung${\text{lnI}}_{\text{x}} \text{= ln [A e} \frac{{\text{-U}}_{\text{G}} \text{q}}{\text{kT}} \text{+} \frac{{\text{U}}_{\text{X}} \text{q}}{\text{kT}} {\text{R S T}}^{\text{x}} \text{]}$ der natürliche Logarithmus dieses Strommeßwertes ausgedrückt wird. In dieser Beziehung wird somit die Abhängigkeit von Iₓ und Uₓ graphisch darstellbar, wobei auf der y-Achse lnIₓ und auf der x-Achse Uₓ aufgetragen werden. Man erhält eine Gerade mit dem Anstieg dlnIₓ, welche an der Stelle Uₓ = 0 die y-Achse bei dem entsprechenden Wert dlnIₓ schneidet. Die Steigung dieser Geraden beträgt somit${\text{dlnI}}_{\text{x}} \text{=} \frac{\text{q}}{\text{kST}}$

Durch Auflösung dieser Beziehung nach T erhält man$\text{T =} \frac{\text{q}}{{\text{dlnI}}_{\text{x}} \text{k S}}$

An der Stelle Uₓ = 0 kann nunmehr durch Einsetzen in${\text{lnI}}_{\text{x}} \text{= ln [A e} \frac{{\text{-U}}_{\text{G}} \text{q}}{\text{kT}} \text{+} \frac{{\text{U}}_{\text{x}} \text{q}}{\text{kT}} {\text{R S T}}^{\text{x}} \text{]}$ die Beziehung${\text{lnI}}_{\text{x}} \text{= ln [A e} \frac{{\text{-U}}_{\text{G}} \text{q}}{\text{kT}} {\text{R S T}}^{\text{x}} \text{]}$ abgeleitet werden. Durch entsprechende Umformungen dieser Gleichung gelangt man zur Beziehung${\text{lnI}}_{\text{x}} \text{=} \frac{{\text{-U}}_{\text{G}} \text{q}}{\text{kT}} \text{+ ln A + ln R + ln S + xln T}$ und weiters zu${\text{lnI}}_{\text{x}} {\text{= - dlnI}}_{\text{x}} {\text{U}}_{\text{G}} \text{S + ln A + ln R + xln} \frac{\text{q}}{{\text{dlnI}}_{\text{x}} \text{k S}} \text{+ ln S}$ und schließlich${\text{lnI}}_{\text{x}} {\text{= - dlnI}}_{\text{x}} {\text{U}}_{\text{G}} \text{S + ln A + xln} \frac{\text{q}}{{\text{dlnI}}_{\text{x}} \text{k}} \text{+ ln R + ln S} \text{- xln S.}$

Aus dieser Beziehung ist nun klar erkennbar, daß für die Ermittlung des wahren Wertes des Verstärkungsfaktors S die absolute Temperatur T nicht mehr aufscheint, da diese Beziehung lediglich universelle Konstanten U_{G}, q, k, sowie die bekannten Werte sowie temperaturunabhängige Ausdrücke x, A und den nur gering temperaturabhängigen Wert R enthält. Wenn zusätzlich die Temperaturabhängigkeit von R Berücksichtigung finden soll, kann dies beispielsweise durch entsprechende Modifikation des Wertes x erfolgen.

Um nun diese Gleichung zu lösen, kann eine Taylor-Expansion erster Ordnung für ln S um den Wert 1.0 vorgenommen werden, woraus sich${\text{lnI}}_{\text{x}} {\text{= - 1 + S + dlnI}}_{\text{x}} {\text{U}}_{\text{G}} \text{S - (-1 + S) x + ln A} \text{+ xln} \frac{\text{q}}{{\text{dlnI}}_{\text{x}} \text{k}} \text{+ ln R}$ ergibt. Die Lösung dieser Gleichung ergibt$\text{S =} \frac{{\text{- 1 - lnI}}_{\text{x}} \text{+ x + ln A + xln} \frac{\text{q}}{{\text{dlnI}}_{\text{x}} \text{k}} \text{+ lnR}}{{\text{- 1 - dlnI}}_{\text{x}} {\text{U}}_{\text{G}} \text{+ x}}$ Insgesamt können x, A und R für jede Schaltungsanordnung individuell kalibriert werden, wobei besonders geeignete Werte durch eine Simulation vorausberechnet werden können.

In einem kontinuierlich sich selbst kalibrierenden System kann der Wert für den Verstärkungsfaktor S jeweils kontinuierlich oder in regelmäßigen Zeitabständen aktualisiert werden, sodaß iterativ immer genauere Werte erhalten werden. Aufgrund eines derartigen Iterationsverfahrens ist es auch ohne weiteres zulässig, nur eine Taylor-Expansion erster Ordnung in der obigen Berechnung einzusetzen.

Ohne besondere Kalibrierung kann mit derartigen Berechnungen eine Genauigkeit von etwa 1 % erreicht werden. Wenn die Werte für x, A und R entsprechend optimiert werden, läßt sich die Genauigkeit auf unter 0,1 % bei einem Arbeitstemperaturbereich von etwa 100° K verbessern.

Die Erfindung wird nachfolgend anhand eines in der Zeichnung dargestellten Ausführungsbeispiels eines Digital-Voltmeters näher erläutert.

In der Zeichnung ist mit 1 eine variable Spannungsquelle bezeichnet, mit welcher unterschiedliche Spannungen generiert werden können. Die Spannung wird an den Anschluß 2 eines Widerstandes R angelegt, wobei bei der gezeigten Schaltungsanordnung ein PNP-Transistor zum Einsatz gelangt, dessen Emitter E mit dem Abgriff 3 des Widerstandes verbunden ist. Basis und Kollektor des Bipolartransistors 4 liegen wiederum an Masse bzw. Nullpotential, wobei die jeweils abgreifbaren Spannungswerte bei 2 und 3 über Schalter S₂ und S₃ alternativ dem Analog-Digital-Wandler als analoge Signale zugeführt werden. Das im ADC 5 digitalisierte Signal gelangt über die Signalleitung 6 zu einem Rechner 7, in welchen die entsprechenden Korrekturen in Übereinstimmung mit dem oben angeführten Rechenalgorithmus vorgenommen werden. Für die Verwendung als Digital-Voltmeter ist noch ein weiterer Schalter S₁ vorgesehen, über welchen eine Prüfspannung über den Anschluß 8 an den ADC 5 angelegt werden und gemessen werden kann.

Die Schalter S₁, S₂ und S₃ werden nun jeweils alternativ geschlossen, wobei diese Schalter S₁, S₂ und S₃ in einem Multiplexer enthalten sein können und die Schalterstellungen selbst vom Rechner 7 gesteuert werden können. Prinzipiell müssen für den Meßwert Vₓ = Iₓ·R die Spannungen an den Abgriffen 2 und 3 ermittelt werden und voneinander subtrahiert werden, wobei über den Schalter S3 bei geöffneten Schaltern S1 und S2 die Meßgröße Vₓ ermittelt werden kann. Da die Spannungsquelle 1 auf unterschiedliche Spannungen einstellbar ist, können verschiedene Meßpunkte für die oben angegebene Auswertung gebildet werden, aus welchen sich der jeweils aktuelle Wert für S errechnen läßt.

Insgesamt wird somit eine digitale Referenzspannungstechnik angewandt, welche eine kontinuierliche Rekalibrierung des ADC erlaubt, wobei durch entsprechende Häufigkeit dieser Kalibrierung nicht nur Temperatureffekte sondern auch andere, von der Betriebszeit abhängige Effekte weitestgehend kompensiert werden können.

## Patentansprüche

1. Verfahren zur Gewinnung einer temperaturunabhängigen Spannungsreferenz mit einer Bandabstands-Referenzschaltung unter Verwendung eines Bipolartransistors (4) und einer Spannungsquelle (1),
**dadurch gekennzeichnet,**
**dass** lediglich ein Bipolartransistor (4) mit seinem Emitter (E)in Serie mit einem Widerstand (R) geschaltet ist,
**dass** wahlweise verschiedene Spannungen an diese Serienschaltung angelegt werden,
**dass** die Spannungen vor und nach dem Serienwiderstand abgegriffen und einem Analog-Digital-Wandler (ADC) zugeführt werden und
**dass** aus einer Mehrzahl von digitalisierten Messwerten der Verstärkungsfaktor des Analog-Digital-Wandlers für die jeweils herrschende Temperatur ermittelt und zur Korrektur der Messwerte eingesetzt wird.

2. Verfahren nach Anspruch 1,
**dadurch gekennzeichnet,**
**dass** zur Ermittlung des Verstärkungsfaktors des ADC ein Messwert für die Basis-Emitter-Spannung des Bipolartransistors und ein Messwert für den Sperrstrom des Bipolartransistors aus dem Spannungsabfall am Widerstand erfasst wird und
**dass** durch Anwendung eines Rechenverfahrens die temperaturabhängigen Anteile der beiden Messwerte eliminiert und ein für die jeweilige zum Messzeitpunkt herrschende Temperatur gültiger Verstärkungsfaktor ermittelt wird.

3. Verfahren nach Anspruch 1 oder 2,
**dadurch gekennzeichnet,**
**dass** der Verstärkungsfaktor mit$\text{S} \text{=} \frac{{\text{-1 - lnI}}_{\text{x}} \text{+ x + ln A + xln} \frac{\text{q}}{{\text{dlnI}}_{\text{x}} \text{k}} \text{+ ln R}}{{\text{- 1 - dlnI}}_{\text{x}} {\text{U}}_{\text{G}} \text{+ x}}$ errechnet wird, worin lnIₓ den natürlichen Logarithmus des Messwertes für den Kollektorstrom, x und A Konstante, R den Widerstandswert und U_{G} die Bandgapspannung bedeuten.

4. Verfahren nach Anspruch 3,
**dadurch gekennzeichnet,**
**dass** der Wert für S kontinuierlich oder in regelmäßigen Zeitabständen aktualisiert wird und zur Berechnung der tatsächlichen Referenzspannung sowie ggf. von Prüfspannungen herangezogen wird.

5. Schaltungsanordnung zur Gewinnung einer temperaturunabhängigen Spannungsreferenz mit einer Bandabstands-Referenzschaltung,
**dadurch gekennzeichnet,**
**dass** sie lediglich einen Bipolartransistor (4) und einen mit dem Emitter des Transistors (4) verbundenen Widerstand R in Serie geschaltet aufweist,
**dass** an Abgriffen (2, 3) zu beiden Seiten des Widerstandes (R) über Schalter (S2, S3) ein Analog-Digital-Wandler (ADC) (5) zur Erzielung einer Mehrzahl von digitalisierten Messwerten angeschlossen ist und
**dass** die digitalisierten Signale des ADC (5) einem Rechner (7) zur Ermittlung des Verstärkungsfaktors des ADC für die jeweils herrschende Temperatur zugeführt sind, aus welchem korrigierte Messwerte digital auslesbar sind.

## Claims

1. Method for obtaining a temperature-independent voltage reference with a bandgap reference circuit using a bipolar transistor (4) and a voltage source (1),
**characterized**
**in that** only one bipolar transistor (4) is connected in series with a resistor (R) by its emitter (E),
**in that** optionally different voltages are applied to this series circuit,
**in that** the voltages are tapped off upstream and downstream of the series resistor and fed to an analogue-to-digital converter (ADC), and
**in that**, from a plurality of digitized measured values, the gain factor of the analogue-to-digital converter is determined for the respectively prevailing temperature and is used for correcting the measured values.

2. Method according to Claim 1,
**characterized**
**in that**, in order to determine the gain factor of the ADC, a measured value is detected for the base-emitter voltage of the bipolar transistor and a measured value is detected for the reverse current of the bipolar transistor from the voltage drop across the resistor, and
**in that**, by employing a computation method, the temperature-dependent components of the two measured values are eliminated and a gain factor which is valid for the respective temperature prevailing at the measurement instant is determined.

3. Method according to Claim 1 or 2,
**characterized**
**in that** the gain factor is calculated by$\text{S =} \frac{{\text{-1 - lnI}}_{\text{x}} \text{+ x + ln A + x ln} \frac{\text{q}}{{\text{dlnI}}_{\text{x}} \text{k}} \text{+ ln R}}{{\text{- 1 - dlnI}}_{\text{x}} {\text{U}}_{\text{G}} \text{+ x}}$ wherein lnIₓ denotes the natural logarithm of the measured value for the collector current, x and A denote constants, R denotes the resistance and U_{G} denotes the bandgap voltage.

4. Method according to Claim 3,
**characterized**
**in that** the value for S is updated continuously or at regular time intervals and is used for calculating the actual reference voltage and also, if appropriate, test voltages.

5. Circuit arrangement for obtaining a temperature-independent voltage reference with a bandgap reference circuit,
**characterized**
**in that** it has only one bipolar transistor (4) and a resistor R connected to the emitter of the transistor (4), which are connected in series,
**in that** an analogue-to-digital converter (ADC) (5) for obtaining a plurality of digitized measured values is connected to taps (2, 3) on both sides of the resistor (R) via switches (S2, S3), and
**in that** the digitized signals of the ADC (5) are fed to a computer (7) for determining the gain factor of the ADC for the respectively prevailing temperature, from which corrected measured values can be read out digitally.

## Revendications

1. Procédé d'obtention d'une référence de tension indépendante de la température, comprend un circuit de référence à intervalle de bande en utilisant un transistor bipolaire (4) et une source de tension (1),
**caractérisé par le fait que**
seulement un transistor bipolaire (4) est branché par son émetteur (E) en série avec une résistance (R),
on applique sélectivement différentes tensions sur ce circuit série,
on prélève les tensions avant et après la résistance série et on les envoie à un convertisseur analogique-numérique (ADC), et
à partir d'une multiplicité de valeurs mesurées numérisées, on détermine le facteur d'amplification du convertisseur analogique-numérique pour la température respective régnante et on l'utilise pour la correction des valeurs mesurées.

2. Procédé selon la revendication 1,
**caractérisé par le fait que**
pour la détermination du facteur d'amplification du convertisseur analogique-numérique ADC, on détecte une valeur mesurée pour la tension base-émetteur du transistor bipolaire et une valeur mesurée pour le courant à l'état bloqué du transistor bipolaire à partir de la chute de tension à la résistance, et
en utilisant un procédé de calcul, on élimine celles des composantes des deux valeurs mesurées qui sont dépendantes de la température et on détermine le facteur d'amplification valable pour la température respective régnant à l'instant de mesure.

3. Procédé selon la revendication 1 ou 2,
**caractérisé par le fait qu'**on calcule le facteur d'amplification avec$\text{S =} \frac{{\text{- 1- lnI}}_{\text{x}} \text{+ x + ln A + xln} \frac{\text{q}}{{\text{dlnI}}_{\text{x}} \text{k}} \text{+ ln R}}{{\text{- 1- dlnI}}_{\text{x}} {\text{U}}_{\text{G}} \text{+ x}}$ lnIₓ étant le logarithme népérien de la valeur mesurée pour le courant de collecteur, x et A des constantes, R la valeur de résistance et U_{G} la tension d'intervalle de bande.

4. Procédé selon la revendication 3,
**caractérisé par le fait qu'**on actualise la valeur pour S de façon continue ou à intervalles de temps réguliers et on l'exploite pour le calcul de la tension de référence effective et éventuellement de tensions de test.

5. Circuit d'obtention d'une référence de tension indépendante de la température ayant un circuit de référence à intervalle de bande,
**caractérisé par le fait que**
il comporte dans un montage en série seulement un transistor bipolaire (4) et une résistance (R) reliée à l'émetteur du transistor (4),
un convertisseur analogique-numérique (ADC) (5) est raccordé à des prises (2, 3) des deux côtés de la résistance (R) par l'intermédiaire d'interrupteurs (S2, S3) afin d'obtenir une multiplicité de valeurs mesurées numérisées, et
les signaux numérisés du convertisseur analogique-numérique ADC (5) sont envoyés à un calculateur (7) qui est destiné à déterminer le facteur d'amplification du convertisseur analogique-numérique ADC pour la température respective régnante et à partir duquel des valeurs mesurées corrigées peuvent être lues sous une forme numérique.
